# EUROPÄISCHE PATENTSCHRIFT

(11) **EP 1 147 278 B1**
(45) Veröffentlichungstag und Bekanntmachung des Hinweises auf die Patenterteilung: **26.03.2003**
(21) Anmeldenummer: 99966938.5
(22) Anmeldetag: 10.12.1999
(51) Int. Cl.: E05C 1/06, E05C 7/04

(54) **VERSCHLUSSVORRICHTUNG FÜR DEN UNTERSCHLAGENDEN FLÜGEL ZWEIFLÜGELIGER SETZHOLZLOSER FENSTER, TÜREN OD. DGL.**
LOCKING DEVICE FOR THE OVERLAPPED WING OF TWO-WING WINDOWS, DOORS OR SUCH LIKE NOT HAVING CENTRAL POSTS
DISPOSITIF DE FERMETURE POUR BATTANTS A CROISEMENT DE FENETRES, DE PORTES OU SIMILAIRES, SANS MONTANTS, A DEUX BATTANTS

(30) Priorität: 22.01.1999 DE 19902579
(43) Veröffentlichungstag der Anmeldung: 24.10.2001
(73) Patentinhaber: SIEGENIA-FRANK KG, 57074 Siegen (DE)
(72) Erfinder: SCHNEIDER, Dieter, D-57074 Siegen (DE)
(86) Internationale Anmeldenummer: EP9909713
(87) Internationale Veröffentlichungsnummer: WO00043624

(56) Entgegenhaltungen:
- EP-A- 0 786 574
- DE-A- 3 504 025
- DE-C- 19 625 098

## Beschreibung

Die Erfindung betrifft eine Verschlußvorrichtung für den unterschlagenden Flügel zweiflügeliger, setzholzloser Fenster, Türen od. dgl. nach dem Oberbegriff des Patentanspruchs 1.

Aus der DE 35 04 025 A1 geht eine Verschlußvorrichtung der eingangs genannten Art hervor. Sie dient dazu, den unterschlagenden Flügel zweiflügeliger, keinen Mittelholm aufweisender Fenster oder Türen für sich zu verriegeln. Dies erfolgt durch die manuelle Betätigung der Verschlußvorrichtung, die mittels mindestens eines Kupplungszapfens eine zugehörige Treibstange in Verriegelungsstellung bewegt. Vorzugsweise sind zwei Treibstangen vorhanden, die mittels der Verschlußvorrichtung eine gegenläufige Bewegung durchführen, wodurch der unterschlagende Flügel sowohl oben als auch unten festgelegt wird. Die Verschlußvorrichtung ist im Flügelfalz untergebracht, so daß sie beim verschlossenen Fenster nicht sichtbar ist, d.h., sie wird bei dem überschlagenden Flügel abgedeckt. Wird der überschlagende Flügel geöffnet, so wird die Verschlußvorrichtung zugänglich und kann manuell in Offenstellung gebracht werden, so daß die Treibstange bzw. die Treibstangen den unterschlagenden Flügel freigeben. Dieser läßt sich dann ebenfalls öffnen. In geschlossener Stellung der Verschlußvorrichtung ist eine Rastung vorgesehen die den Betätigungshebel zusätzlich in Verschlußstellung sichern soll. Um den Flügel zu öffnen, ist an seinem freien Ende des Betätigungshebels ein Langloch vorgesehen, daß das manuelle Betätigen mittels Fingereingriff in das Langloch ermöglicht. Erschwert wird das Öffnen und das Schließen durch die Rasteinrichtung, die aufgrund ihrer Selbsthemmung, die Materialbeschaffenheit beeinflußt wird, beispielsweise durch die Auslegungsweise von der Materialeigenelastizität.

In der Vergangenheit hat sich der Fingereingriff in das Langloch als ein Mangel herausgestellt, da durch das Durchgreifen der Finger die Möglichkeit ergibt, die Stulpschiene des Verriegelungsbeschlages und beim weiteren Öffnen den Fensterflügel mit den Fingerkuppen zu berühren, was unter Umständen zu Verletzungen, beispielsweise zum Einklemmen der Finger führen kann. Unterstützt wird dies durch eine Rastung, welche aufgrund der Selbsthemmung ein unkontrolliertes Ziehen am Betätigungshebel erfordert. Von der Öffnungsstellung in die Verschlußstellung wird der Betätigungshebel am Anfang über einen Großteil des Weges hinweg über ein freies Betätigungsfeld befördert, so daß der Fingereingriff in dem Langloch des Betätigungshebels widerstandslos und ohne Behinderung von weiteren Beschlagteilen oder Fensterflügeln verbleiben kann. Im letzten Teilstück kurz vor Erreichen der parallelen Ausrichtlage des Betätigungshebels und des Flügelfalzes, gelangt der Betätigungshebel nahe an den Holm des Fensterflügels und der Beschlagteile, was im Bereich der Fingerkuppen zu Quetschungen bzw. Verklemmungen führen kann.
Ein weiterer Nachteil ist, das sich das Rastmittel nach mehreren Schaltvorgängen sehr stark abnutzt. Deshalb muß die Raststelle in bestimmten Zeitabständen gewartet werden. Dies erfolgt beispielsweise mit einem Schmiermittel. Bei nicht Wartung ist mit Ablagerungen am unteren waagerechten Rahmenholm zu rechnen, was gerade bei hellen Fenstern sehr unvorteilhaft ist.

Aus der EP 0 786 574 A1 geht ein Verriegelungsbeschlag zur Verriegelung eines Fensters- oder Türflügels am Blendrahmen hervor. Dieser Beschlag ist ebenfalls im Falzraum zwischen den beiden Flügeln montiert und besteht aus einer Stulpschiene, einer unter dieser verschiebbaren Treibstange, einem Dreharm der in der Ebene der Stulpschiene schwenkbar gelagert ist, und einem am Dreharm gelagerten Lenker, der zusammen mit dem Dreharm eine Schere zum Betätigen der Riegelstange bildet.

Am Dreharm und der Stulpschiene ist ein Vorsprung und eine Ausnehmung vorgesehen, durch deren gegenseitigen Eingriff der Dreharm in seiner zur Stulpschiene parallelen Sperrstellung festgelegt ist. Durch Untergreifen eines Handgriffs und damit das Anheben von der Stulpschiene weg, kann der Dreharm bzw. der Vorsprung mit der Ausnehmung außer Eingriff gebracht werden. Auch hier kann an den übrigen Beschlagteilen oder am Fensterflügel eine Verletzung nicht ausgeschlossen werden. Außerdem ist diese Lösung herstellungstechnisch Aufwendig, da das hier gezeigte Bauteil aus vielen Einzelteilen besteht und sich zusätzlich auf den Preis niederlegt.

Der Erfindung liegt die Aufgabe zugrunde, eine Verschlußvorrichtung der eingangs genannten Art zu schaffen, die die vorstehend erwähnten Nachteile vermeidet und insbesondere eine funktionssichere und handhabungsfreundliche Ausgestaltung besitzt.

Die erfindungsgemäße Lösung der Aufgabe wird durch die Merkmale des kennzeichnenden Teils des Patentanspruchs 1 gelöst. Die Unteransprüche beziehen sich auf weitere vorteilhafte Ausgestaltungen der Erfindung.

Die Verschlußvorrichtung läßt sich über einen einzigen Betätigungshebel bedienen, der gut erreichbar ist und über eine einfache Betätigung durch Druck auf den Betätigungshebel aus der schwenkgesicherten Lage entriegeln läßt. Gleichzeitig schwenkt der Betätigungshebel selbsttätig durch eine Kraftspeichervorrichtung in ein freies Betätigungsfeld -der Teilöffnungsstellungaus. Dadurch wird nicht nur die notwendige Betätigungskraft auf ein Mindestmaß reduziert, sondern es ist auch eine gleichmäßige Ausschwenkbewegung von der Teilöffnungsstellung in eine Öffnungsstellung ohne Überwindung eines Rastwiderstandes möglich.

Die Erfindung sieht vor, daß der Betätigungshebel eine gegen den Lenker vorspringende Rastnase hat, die in einer ersten kongruenten Lage, d.h. in Verschlußstellung, mit einer Rastausnehmung des Lenkers zusammenwirkt. Die vorgeschlagene Weiterbildung bewirkt eine relativ einfache und leicht herzustellende Form der Schwenksicherung. Der Betätigungshebel kann in einem Arbeitsschritt gefertigt werden.
Der Lenker erhält bei der Fertigung eine Ausnehmung. Umgekehrt ist auch eine Schwenk-sicherung möglich, d.h. der Betätigungshebel weist eine Ausnehmung und der Lenker eine Rastnase auf. Auf diese Art und Weise sind keine Zusatzbauteile notwendig, um eine Schwenksicherung zu erzeugen. Damit ist die Verschlußvorrichtung kostengünstig.

Eine weitere zweckmäßige Ausgestaltung sieht vor, daß die Rastnase des Betätigungshebels am Ende einen Abschnitt aufweist, der nahezu parallel in etwa der Dicke des Betätigungshebels beabstandet angeordnet ist. Dadurch wird erreicht, daß bei der Bedienung der Verschluß-vorrichtung nach Überwindung der Schwenksicherung der Lenker in jedem Fall außer Eingriff mit dem Betätigungshebel steht.

Eine besonders vorteilhafte Ausgestaltung sieht vor, daß der Lenker im Bereich der Rastausnehmung in Richtung des Betätigungshebels so weit abgewinkelt ist, daß der Abschnitt der Rastnase des Betätigungshebels zwischen Stulpoberkante und Lenker hindurchgreifen kann. Der Lenker kann beispielsweise auch so ausgestaltet sein, daß er parallel zur Stulpschiene abgekröpft ist. Eine Bedingung um eine einwandfreie Funktion zu gewährleisten ist, daß der Abschnitt der Rastnase den Betätigungshebel freigibt.

Nach einem weiteren Merkmal der Erfindung weist die Rastausnehmung des Lenkers und die Rastnase des Betätigungshebels einen Abstand von der Drehachse des Betätigungshebels auf, der weitestgehend weggerichtet sein soll.

Von besonderem Vorteil ist dabei, daß viel Raum zur Aufnahme eines Federelementes vorliegt und damit zur Verbesserung der Federcharakteristik beiträgt. Außerdem ist die Neigung von dem Lenker zum Betätigungshebel im Bereich der Rastvorrichtung am größten bemessen, so daß die Rastglieder auch entsprechend groß und damit formstabil konzipiert werden können.

Vorteilhaft ist nach einem weiteren Merkmal der Erfindung, daß der Betätigungshebel durch einem Vorsprung an einer Kraftspeichervorrichtung oder im Bereich der Drehachse durch eine Feder oder andere Kraftspeicher oder auch durch die Eigenelastizität des Betätigungshebels, eine anhaltend konstante Dauerspannung erhält, die den Betätigungshebel in einem vorgegebenen Winkel vom Lenker neigt. Auf diese Weise wird der Betätigungshebel zum einen dauerhaft vom Fensterflügel und weiteren Beschlagteilen abgehalten, zum anderen befindet sich der Betätigungshebel in Rastsicherungslage und wird damit immer automatisch in die Rastausnehmung gedrückt. Kosten- und Herstellungstechnisch günstig erweist sich die Variante, wonach eine Kraftspeichervorrichtung das automatische ausschwenken mittels Vorsprung bewirkt und ein weiterer Vorsprung den Betätigungshebel mit einer konstanten Dauerspannung beaufschlagt.

Nach einem weiteren Merkmal der Erfindung, ist der Lenker im Bereich des Gelenkzapfen zur Begrenzung des Winkels in Richtung des Betätigungshebels abgewinkelt. Dabei muß im Bereich der Kraftspeichervorrichtung so viel Raum vorhanden sein, daß sich die Kraftspeichervorrichtung hemmungslos bewegen kann, um die Funktionalität nicht zu beeinträchtigen.

Besonders vorteilhaft ist, wenn der Betätigungshebel und der Lenker längssymmetrisch ausgebildet ist, wodurch ein Linksanschlag für linke Fenster und ein Rechtsanschlag für rechte Fenster mit gleichen Bauteilen angeschlagen werden kann. Eine Verwechslung der Seite bei Montage der Bauteile kann somit nicht auftreten.

Konstruktiv, montagefreundlich und wirkungstechnisch einfach ist eine Kraftspeichervorrichtung nach der Erfindung, wenn diese von dem Lenker getragen wird. Der Betätigungshebel ist in der Teilöffnungsstellung und in Öffnungsstellung frei von jeglichen Bauteilen, die zu einer Beeinträchtigung der Bedienung führen können.

Vorteilhaft ist nach einem weiteren Merkmal der Erfindung, daß die Kraftspeichervorrichtung ein Federelement ist, das I-förmig ausgebildet ist. Diese Formgebung ermöglicht der Verschlußvorrichtung bei gleichen Bauteilen, eine Verwendung für links angeschlagene Fensterflügel sowie für rechts angeschlagene Fensterflügel und das nach Fertigmontage der Verschlußvorrichtung.

Dabei weist der Betätigungshebel an seinen beiden Längskanten je eine Ausnehmung auf, wobei das Ende der Kraftspeichervorrichtung in beispielsweise eine Ausnehmung eingreift und durch Anheben des Betätigungshebels über die Kraftspeichervorrichtung und damit von der Stulpschiene weggerichtet, die Kraftspeichervorrichtung in die andere Ausnehmung verlagerbar ist. Diese Ausführungsvariante erlaubt einen symmetrischen Aufbau aller Bauteile zumindest der Verschlußvorrichtung. Infolge dessen kann ein Montagefehler ausgeschlossen werden.

Besonders vorteilhaft ist, daß der Betätigungshebel in einer dritten Lage -der Öffnungsstellungaußer Eingriff der Kraftspeichervorrichtung steht. Damit wird zusätzlich eine leichtgängige Bedienung des Flügels gestattet und trotz Leichtgängigkeit ein unerwünschtes selbsttätiges verlagern des Beschlages in Schließstellung verhindert, da der Betätigungshebel zuerst in eine zweite Lage -der Teilöffnungsstellung- übergeht, und von der Kraftspeichervorrichtung, die dem Verschließen entgegenwirkt, aufgenommen wird.

Ein weiteres Ausführungsbeispiel zeigt, daß das Federelement auch U-förmig ausgebildet sein kann. Auch hier findet die Ausführungsform für rechts und für links angeschlagene Fensterflügel eine Verwendung. Um eine Verstellung nach Fertigmontage zu erreichen, muß die Verschluß-vorrichtung durch betätigen des Betätigungshebels aus der schwenkgesicherten Lage in die Öffnungsstellung gebracht werden. Damit wird das U-förmige Federelement freigegeben und je nach Art der Ausführung -für einen Recht- oder Linksanschlag- um 180° gedreht.

Eine besonders zweckmäßige Ausgestaltung sieht weiterhin vor, daß an dem freien Ende des Betätigungshebels eine Mulde vorgesehen ist, die konkav in Richtung der Stulpschiene verläuft. Vorteil dabei ist, daß die Betätigung der Verschlußvorrichtung über die Mulde erfolgt, wobei die Mulde diametral der Seite des Beschlages angeordnet ist. Aufgrund dessen, daß die Mulde eine vollflächige Oberfläche aufweist und damit in diesem Bereich alle anderen Beschlagteile bedeckt hält, wird eine Verletzungsgefahr ausgeschlossen.

Nachfolgend wird die Erfindung anhand mehrerer, in den Zeichnungen mehr oder minder schematisch dargestellten Ausführungsbeispielen näher beschrieben.

Es zeigen:
- Fig. 1: eine Ansicht auf ein zweiflügeliges Fenster, wobei der unterschlagende Flügel mit einer Verschlußvorrichtung versehen ist,
- Fig. 2a: die Verschlußvorrichtung in einem Längsschnitt in schwenkgesicherter Lage,
- Fig. 2b: eine Draufsicht der Verschlußvorrichtung gemäß der Fig. 2a,
- Fig 3a: eine Längsschnittansicht durch die Verschlußvorrichtung, wobei die Schwenkfixierung aufgehoben ist und in eine zweite Lage der Teilöffnungsstellung übergeht,
- Fig. 3b: eine Draufsicht auf die Verschlußvorrichtung gemäß der Fig. 3a, wobei der Betätigungshebel in der zweiten Lage in die Teilöffnungsstellung übergeht,
- Fig. 4: eine Draufsicht auf die Verschlußvorrichtung in Öffnungsstellung,
- Fig. 5: die Verschlußvorrichtung in einem Längsschnitt in Verschlußstellung mit einer schematischen Darstellung des Betätigungshebels,
- Fig. 6a und Fig. 6b eine: Draufsicht auf die Verschlußvorrichtung in zwei unterschiedlichen Schaltrichtungsstellungen,
- Fig. 7: eine Verschlußvorrichtung nach einem anderen Ausführungsbeispiel in einem Längsschnitt,
- Fig. 7a: eine Draufsicht der Verschlußvorrichtung gemäß der Fig. 7.

Die Fig. 1 zeigt ein Fenster 1, das einen feststehenden Fensterrahmen 2 und zwei Fensterflügel 3 und 4 aufweist. Der Fensterflügel 3 ist ein überschlagender Flügel; der Fensterflügel 4 ist als unterschlagender Flügel ausgebildet. Zum Schließen des Fensters 1 wird zunächst der Fensterflügel 4 in Verschlußstellung gebracht und anschließend erfolgt das Schließen des Fensterflügels 3. Beim Öffnen des Fensters 1 ist in umgekehrter Reihenfolge vorzugehen, d.h., zunächst ist das Öffnen des Fensterflügels 3 erforderlich, um dann anschließend den Fensterflügel 4 öffnen zu können. Letzteres ist nur dann möglich, wenn zuvor durch Betätigung einer Verschlußvorrichtung 5 eine Entriegelung des unterschlagenden Fensterflügels 4 vorgenommen wurde.

Mithin läßt sich mit der Verschlußvorrichtung 5 der Fensterflügel 4 am Fensterrahmen 2 festlegen. Hierzu werden von der Verschlußvorrichtung 5 gegenläufig bewegbare Treibstangen ein- bzw. ausgefahren, die mit entsprechenden Gegenelementen des Fensterrahmens 2 zusammenwirken. Das Vorhandensein von zwei Treibstangen 9a und 9b ist jedoch für die Erfindung nicht notwendig. Für die vorliegende Erfindung reicht auch eine der beiden Treibstangen 9a,9b aus, um eine Verriegelung des Fensterflügels 4 zu erreichen.

In der Fig. 2a ist die Verschlußvorrichtung 5 näher dargestellt. Sie weist einen einarmigen Betätigungshebel 6 auf, dessen Drehachse 12 senkrecht zur Stulpschiene 8 verläuft und auf der Außenseite der Stulpschiene 8 vorgesehen ist, wobei die Drehachse 12 des Betätigungshebels 6 mit einem Kupplungszapfen 11a verbunden ist. An dem anderen Kupplungszapfen 11b greift ein Lenker 7 an, der mit Abstand von der Drehachse 12 des Betätigungshebels 6 an diesem angelenkt ist, wobei der Betätigungshebel 6 in der Stulpschiene 8 kongruenten Lage schwenkgesichert ist. Die Schwenksicherung erfolgt über den Betätigungshebel 6, der eine gegen den Lenker 7 vorspringende Rastnase 16 aufweist, die in Verschlußstellung mit einer Rastausnehmung 17 des Lenkers 7 zusammenwirkt.

Die Rastnase 16 wird aus dem Betätigungshebel 6 teilweise ausgestanzt und dann herausgedrückt. In einem tiefer liegenden Bereich der Nut des Fensterflügels 4 sind die bereits vorstehend erwähnten Treibstangen 9a, 9b längsverschieblich geführt, d.h., sie befinden sich - gemäß Fig. 2a - im Bereich der Unterseite der Stulpschiene 8. Die Verschlußvorrichtung 5 beinhaltet eine Kraftspeichervorrichtung 15 welche mit einem Vorsprung 23 versehen ist, die auf den Betätigungshebel 6 eine anhaltend konstante Dauerspannung aufbringt, die den Betätigungshebel 6 in einen vorgegebenen Winkel 29 vom Lenker 7 neigt. Die Dauerspannung kann beispielsweise außerdem im Bereich des Gelenkzapfen 30, durch eine Feder, andere Kraftspeicher 32 oder auch durch die Eigenelastizität des Betätigungshebels 6, der aus einem Stanzbiegeteil besteht, erreicht werden. Desweiteren kann hier in Erwägung gezogen werden, daß der Betätigungshebel 6 aus einem Kunststoff-Spritzteil, oder aber auch eine Ausbildung als ein entsprechendes Element aus Federstahl gefertigt wird.
Um den Betätigungshebel 6, der mit einer bestimmten Vorspannung beaufschlagt ist, in einer bestimmten Neigung zu begrenzen, ist am Ende des Lenkers 7 im Bereich des Gelenkzapfen 30 der Lenker in Richtung des Betätigungshebels 6 abgewinkelt.

Wie aus Fig. 2b deutlich wird, ist der Betätigungshebel 6 und der Lenker 7 längssymmetrisch ausgebildet. Der Lenker 7 weist eine Bohrung 33 auf, die nahe des Gelenkzapfen 30 angeordnet ist und zur Aufnahme der Kraftspeichervorrichtung 15 dient. Der Lenker 7 weist außerdem von der Bohrung 33 in Richtung der Längsachse eine Schlitzprägung 34 auf, die einen Teilabschnitt der Kraftspeichervorrichtung 15 aufnimmt. In diesem Ausführungsbeispiel ist die Kraftspeichervorrichtung 15 ein Federelement 19, welches im unbelasteten Zustand I-förmig 20 ausgebildet ist. Das andere Ende des Federelementes 19, welches einen Vorsprung 36 aufweist und konkav in Richtung des Betätigungshebels 6 verläuft, greift in Fig. 2b in die Ausnehmung 22a ein, wobei damit das Federelement 19 den Betätigungshebel 6 in der hier gezeigten Lage der Verschlußstellung vorgespannt und durch die Rastausnehmung 17 und der Rastnase 16 festgehalten ist. Damit nimmt die Verschlußvorrichtung 5 in dieser Lage einen für rechts angeschlagene Fensterflügel 4 ein, welche nachstehend detaillierter beschrieben wird.

Um die Verschlußvorrichtung 5 aus ihrer schwenkgesicherten Lage bzw. Verschlußstellung - gemäß Fig. 2a, 2b - in eine Teilöffnungsstellung gemäß - Fig. 3a, 3b - zu verlagern, ist es erforderlich, daß der Benutzer die Handhabe, in diesem Fall eine Mulde 31 des Betätigungshebels 6 ergreift und im Betätigungshebel 6 in Pfeilrichtung, d.h., zur Stulpschiene 8 drückt, so daß ein Abschnitt 18 der Rastnase 16, der nahezu parallel in etwa der Dicke des Betätigungshebels 6 beabstandet ist, unter den Lenker 7 hinweg, der in diesem Bereich in Richtung des Betätigungshebels 6 zur Stulpschiene 8 hin abgewinkelt ist, zwischen Stulpoberkante 14 und Lenker 7 hindurchgreifen kann und in eine gemäß - Fig. 3b - zweiten Lage in eine Teilöffnungsstellung übergeht.

Die Schwenksicherung der Verschlußvorrichtung 5,die aus der Rastausnehmung 17, der Rastnase 16 und einem Abschnitt 18 besteht, ist dabei in einem größtmöglichen Abstand von dem Gelenkzapfen 30 des Betätigungshebels 6 beabstandet, um eine möglichst stabile Bauweise der Schwenksicherung zu erreichen.

Befindet sich die Verschlußvorrichtung in der zweiten Lage in einer Teilöffnungsstellung nach Fig. 3b, so nimmt das Federelement 19 seine ursprüngliche Form an, so daß das Federelement 19 in dieser Lage unbelastet und I-förmig ausgebildet ist.

Die Fig. 4 zeigt die Verschlußvorrichtung in einer dritten Lage - der Öffnungsstellung 24.
In dieser Lage sind die Treibstangen 9a, 9b aus den entsprechenden Gegenelementen des Fensterrahmens 2 - hier nicht gezeigt - ausgefahren und die Treibstangen werden über die Kupplungszapfen 11a, 11b in den Langlöchern 10 bzw. je nach Ausführungsform einem Langloch 10 begrenzt, wobei einer der beiden Drehachsen 12, 35 fest mit der Stulpschiene 8 verbunden ist. Das Federelement 19 steht in der entsprechenden dritten Lage außer Eingriff mit dem Betätigungshebel 6.

Um den Betätigungshebel 6 in seine Schließstellung zurück zu schwenken, erfolgt dies in umgekehrter Reihenfolge der Betätigung zum Öffnen des Fensterflügels. Das heißt, das der Betätigungshebel 6 über die Mulde mittels Handbetätigung in Richtung der Stulpschiene 8 gedrückt werden muß, um dann schließlich in die schwenkgesicherte Lage überzugehen.

In der Fig. 5 ist eine Verlagerung des Betätigungshebels 6 gezeigt, wonach der Betätigungshebel 6 durch Anheben über die Kraftspeichervorrichtung 16 hinweg und damit von der Stulpschiene 8 weggerichtet, wobei die strichpunktierte angegebene Position des Betätigungshebels 6 die angehobene Position zeigt und über - in Fig. 5a - einen konkav in Richtung des Betätigungs-hebels 6 verlaufenden Vorsprung 36 der Kraftspeichervorrichtung 15 hinweg in eine gemäß nach Fig. 6a für rechts angeschlagene Fensterflügel einnimmt oder wie die Fig. 6b zeigt, für links angeschlagene Fensterflügel 4 Verwendung findet.

In Fig. 6a und in Fig. 6b greift der Vorsprung 36 der Kraftspeichervorrichtung 15 je nach Rechts- oder Linksverwendbarkeit in eine der Ausnehmungen 22a, 22b ein. Die strichpunktierte Kraftspeichervorrichtung 15 zeigt die entsprechende unbelastete Lage der Kraftspeicher-vorrichtung 15, wenn nach Fig. 5 sich der Betätigungshebel 6 in der strichpunktierten Position befindet.

In der Fig. 7 und in der Fig. 7a wird ein weiteres Ausführungsbeispiel gezeigt, wobei der Lenker 7 zwei Aufnahmen 26 aufweist, die gleich ausgebildet sind und das U-förmige 21 Federelement 19 aufnimmt. Einerseits umschließt die Aufnahme 26 den U-Steg 25 und andererseits ragt der eine freie Schenkel 27a in den Lenker 7 und der andere freie Schenkel 27b der als runder Vorsprung ausgebildet ist, durchgreift eine der beiden seitenversetzten Ausschnitte 28 des Betätigungshebels 6. Bei der gezeigten Ausführung handelt es sich um eine für rechts angeschlagene Fensterflügel. Um eine Umstellung der Verschlußvorrichtung auf einen Linksanschlag zu erwirken - in der Zeichnung nicht dargestellt-, muß die Verschlußvorrichtung durch betätigen des Betätigungshebels 6 aus der schwenkgesicherten Lage in Öffnungsstellung gebracht werden. Damit wird das U-förmige 21 Federelement 19 freigegeben und je nach Art der Ausführung um 180° gedreht. Dabei greift der freie Schenkel 27b in den auf der anderen Seite liegenden Ausschnitt 28 des Betätigungshebels 6 ein.

### Bezugszeichenliste

- 1: Fenster
- 2: Fensterrahmen
- 3: Fensterflügel
- 4: Fensterflügel
- 5: Verschlußvorrichtung
- 6: Betätigungshebel
- 7: Lenker
- 8: Stulpschiene
- 9a, 9b: Treibstange
- 10: Langloch
- 11a, 11b: Kupplungszapfen
- 12: Drehachse
- 13: Falzfläche
- 14: Stulpoberkante
- 15: Kraftspeichervorrichtung
- 16: Rastnase
- 17: Rastausnehmung
- 18: Abschnitt
- 19: Federelement
- 20: I-förmig
- 21: U-förmig
- 22a, 22b: Ausnehmung
- 23: Vorsprung
- 24: Öffnungsstellung
- 25: U-Steg
- 26: Aufnahme
- 27a, 27b: freie Schenkel
- 28: Ausschnitt
- 29: Winkel
- 30: Gelenkzapfen
- 31: Mulde
- 32: Kraftspeicher
- 33: Bohrung
- 34: Schlitzprägung
- 35: Drehachse
- 36: Vorsprung

## Patentansprüche

1. Verschlußvorrichtung (5) für den unterschlagenden Flügel zweiflügliger, seztholzloser Fenster, Türen oder dgl., bestehend aus einem verstellbaren oder zwei gegenläufig verstellbaren, in mindestens einem Langloch (10) einer Stulpschiene (8) geführten Kupplungszapfen (11a) für eine Treibstange (9) und aus einem einarmigen Betätigungshebel (6), dessen Drehachse (12) senkrecht zur Stulpschiene (8) verläuft und auf der Außenseite der Stulpschiene (8) vorgesehen ist, wobei bei einem verstellbaren Kupplungszapfen (11a, 11b) einer der beiden Drehachsen (12, 35) fest mit der Stulpschiene (8) verbunden ist und bei zwei gegenläufig verstellbaren Kupplungszapfen (11a, 11b) die Drehachse (12) des Betätigungshebels (6) mit einem Kupplungszapfen (11a) verbunden ist, und an dem anderen Kupplungszapfen (11b) ein Lenker (7) angreift, der mit Abstand von der Drehachse (12) des Betätigungshebels (6) an diesem angelenkt ist, dass der Betätigungshebel (6) in der zur Stulpschiene (8) kongruenten Lage schwenkgesichert ist, und
daß der Betätigungshebel (6) senkrecht zur Falzfläche (13) des Fensterflügels (4) bewegbar ist und damit die Schwenksicherung aufgehoben wird,
**dadurch gekennzeichnet,**
**daß** der Betätigungshebel (6) durch eine Kraftspeichervorrichtung (15) selbsttätig aus der kongruenten Lage - von der Falzfläche (13) des Fensterflügels (4) weg - in ein freies Betätigungsfeld ausschwenkbar ist.

2. Verschlußvorrichtung nach Anspruch 1,
**dadurch gekennzeichnet,**
**daß** der Betätigungshebel (6) eine gegen den Lenker (7) vorspringende Rastnase (16) hat, die in einer ersten kongruenten Lage, - d.h. in Verschlußstellung - mit einer Rastausnehmung (17) des Lenkers (7) zusammenwirkt.

3. Verschlußvorrichtung nach Anspruch 1 bis 2,
**dadurch gekennzeichnet,**
**daß** die Rastnase (16) des Betätigungshebels (6) am Ende einen nahezu parallel dazu verlaufenden Abschnitt (18) aufweist, der in etwa der Dicke des Lenkers (7) beabstandet angeordnet ist.

4. Verschlußvorrichtung nach Anspruch 1 bis 3,
**dadurch gekennzeichnet,**
**daß** der Lenker (7) im Bereich der Rastausnehmung (17) in Richtung des Betätigungshebels (6) soweit abgewinkelt ist, daß der Abschnitt (18) der Rastnase (16) des Betätigungshebels (6) zwischen Stulpoberkante (14) und Lenker (7) hindurchgreifen kann.

5. Verschlußvorrichtung nach einem der vorhergehenden Ansprüche,
**dadurch gekennzeichnet,**
**daß** die Rastausnehmung (17) des Lenkers (7) und die Rastnase (16) des Betätigungshebels (6) in einem größtmöglichen Abstand von dem Gelenkzapfen (30) des Betätigungshebels (6) weggerichtet sind.

6. Verschlußvorrichtung nach einem der vorhergehenden Ansprüche,
**dadurch gekennzeichnet,**
**daß** der Betätigungshebel (6) durch einen Vorsprung (23) in einer Kraftspeichervorrichtung (15) oder im Bereich des Gelenkzapfen (30), durch eine Feder, andere Kraftspeicher (32) oder auch durch die Eigenelastizität des Betätigungshebel (6), eine anhaltend konstante Dauerspannung erhält, die den Betätigungshebel (6) in einem vorgegebenen Winkel (29) vom Lenker (7) neigt.

7. Verschlußvorrichtung nach einem der vorhergehenden Ansprüche,
**dadurch gekennzeichnet,**
**daß** der Lenker (7) im Bereich des Gelenkzapfen (30) zur Begrenzung des Winkels (29) in Richtung des Betätigungshebels (6) abgewinkelt ist.

8. Verschlußvorrichtung nach einem der vorhergehenden Ansprüche,
**dadurch gekennzeichnet,**
**daß** der Betätigungshebel (6) und der Lenker (7) längssymmetrisch ausgebildet ist.

9. Verschlußvorrichtung nach Anspruch 1 bis 8,
**dadurch gekennzeichnet,**
**daß** der Lenker (7) die Kraftspeichervorrichtung (15) trägt.

10. Verschlußvorrichtung nach einem der vorhergehenden Ansprüche,
**dadurch gekennzeichnet,**
**daß** die Kraftspeichervorrichtung (15) ein Federelement (19) ist, das I-förmig (20) ausgebildet ist.

11. Verschlußvorrichtung nach einem der vorhergehenden Ansprüche,
**dadurch gekennzeichnet,**
**daß** der Betätigungshebel (6) an seinen beiden Längskanten je eine Ausnehmung (22a,22b) aufweist, wobei das Ende der Kraftspeichervorrichtung (15) in beispielsweise eine Ausnehmung (22a) eingreift und durch heben des Betätigungshebels (6) über die Kraftspeichervorrichtung (15) und damit von der Stulpschiene (8) weggerichtet, die Kraftspeichervorrichtung (15) in die andere Ausnehmung (22b) verlagerbar ist.

12. Verschlußvorrichtung nach Anspruch 1 bis 9,
**dadurch gekennzeichnet,**
**daß** die Kraftspeichervorrichtung (15) ein Federelement (19) ist, das U-förmig (21) ausgebildet ist.

13. Verschlußvorrichtung nach Anspruch 12,
**dadurch gekennzeichnet,**
**daß** der Lenker (7) zwei Aufnahmen (26) für das U-förmige (21) Federelement (19) aufweist, wobei einerseits der U-Steg (25) aufgenommen wird und andererseits der eine freie Schenkel (27a) in den Lenker (7) hineinragt und der andere freie Schenkel (27b) einen Ausschnitt (28) des Betätigungshebels (6) durchgreift.

14. Verschlußvorrichtung nach einem der vorhergehenden Ansprüche,
**dadurch gekennzeichnet,**
**daß** der Betätigungshebel (6) in einer dritten Lage - der Öffnungsstellung (24) -, außer Eingriff mit der Kraftspeichervorrichtung (15) steht.

15. Verschlußvorrichtung nach einem der vorhergehenden Ansprüche,
**dadurch gekennzeichnet,**
**daß** an dem freien Ende des Betätigungshebels (6) eine Mulde (31) vorgesehen ist, die konkav in Richtung der Stulpschiene (8) verläuft.

## Claims

1. A locking mechanism (5) for the slave leaf of two-leaf windows, doors or the like without a mullion, consisting of a movable or two contradirectionally movable coupling pins (11a) for a positioning bar (9), said pins being guided in at least one slot (10) in a faceplate (8), and of a one-arm actuating lever (6), the pivot (12) of which extends perpendicularly to the faceplate (8) and is provided on the outside of the latter, wherein in the case of one movable coupling pin (11a, 11b) one of the two pivots (12, 35) is rigidly connected to the faceplate (8) and in the case of two contradirectionally movable coupling pins (11a, 11b) the pivot (12) of the actuating lever, (6) is connected to a coupling pin (11a) and a link (7) acts on the other coupling pin (11b) and is articulated on the actuating lever (6) at a distance from the pivot (12), the actuating lever (6) being secured against pivoting in the position congruent to the faceplate (8), and
in that the actuating lever (6) is movable perpendicularly to the rebate surface (13) of the window leaf (4) and hence the anti-pivoting is discontinued,
**characterised in that** the actuating lever (6) is adapted to be pivoted by a force storage device (15) automatically out of the congruent position - away from the rebate surface (13) of the window leaf (4) - into a free actuating field.

2. A locking mechanism according to claim 1,
**characterised in that** the actuating lever (6) has a catch nose (16) which projects towards the link (7) and which in a first congruent position - i.e., in the locking position - co-operates with a catch recess (17) of the link (7).

3. A locking mechanism according to claims 1 and 2, **characterised in that** the catch nose (16) of the actuating lever (6) is disposed at the end of a portion (18) which extends substantially parallel thereto and which is spaced by an amount approximately equal to the thickness of the link (7).

4. A locking mechanism according to claims 1 to 3,
**characterised in that** in the region of the catch recess (17) the link (7) is bent at an angle in the direction of the actuating lever (6) to an extent such that the portion (18) of the catch nose (16) of the actuating lever (6) can engage between the faceplate top edge (14) and the link (7).

5. A locking mechanism according to any one of the preceding claims, **characterised in that** the catch recess (17) of the link (7) and the catch nose (16) of the actuating lever (6) are directed away from the pivot pin (30) of the actuating lever (6) at the maximum possible distance.

6. A locking mechanism according to any one of the preceding claims, **characterised in that** the actuating lever (6) receives a continuously constant permanent tension by means of a projection (23) in a force storage device (15) or in the region of the pivot pin (30) by means of a spring, other force storage means (32) or by the inherent elasticity of the actuating lever (6), such permanent tension inclining the actuating lever (6) at a predetermined angle (29) from the link (7).

7. A locking mechanism according to any one of the preceding claims, **characterised in that** the link (7) is bent at an angle in the region of the pivot pin (30) in order to limit the angle (29) in the direction of the actuating lever (6).

8. A locking mechanism according to any one of the preceding claims, **characterised in that** the actuating lever (6) and the link (7) are constructed with longitudinal symmetry.

9. A locking mechanism according to claims 1 to 8,
**characterised in that** the link (7) carries the force storage device (15).

10. A locking mechanism according to any one of the preceding claims, **characterised in that** the force storage device (15) is a spring element (19) of I-shaped construction (20).

11. A locking mechanism according to any one of the preceding claims, **characterised in that** the actuating lever (6) has a recess (22a, 22b) at each of its two longitudinal edges, the end of the force storage device (15) engaging, for example, in a recess (22a) and the force storage device (15) is shiftable into the other recess (22) by lifting of the actuating lever (6) over the force storage device (15) and hence away from the faceplate (8).

12. A locking mechanism according to claims 1 to 9,
**characterised in that** the force storage device (15) is a spring element (19) of U-shaped construction (21).

13. A locking mechanism according to claim 12,
**characterised in that** the link (7) has two holders (26) for the U-shaped (21) spring element (19), the U-web (25) being received on the one hand and on the other hand one free limb (27a) projects into the link (7) and the other free limb (27b) engages through a cut-out (28) in the actuating lever (6).

14. A locking mechanism according to any one of the preceding claims, **characterised in that** the actuating lever (6) is disengaged from the force storage device (15) in a third position - the opening position (24).

15. A locking mechanism according to any one of the preceding claims, **characterised in that** a trough (31) is provided at the free end of the actuating lever (6) and extends concavely in the direction of the faceplate (8).

## Revendications

1. Dispositif de fermeture (5) pour le battant avec chasse par le bas de fenêtres, portes ou similaires à deux battants et sans montants de fenêtres, constitué d'un tourillon de couplage (11a) pour bielle (9) déplaçable ou de deux tourillons de couplage déplaçables en sens contraire et guidé(s) dans au moins un orifice longitudinal (10) et d'un levier d'actionnement (6) à bras unique dont l'axe de rotation (12) s'étend perpendiculairement au rail de recouvrement (8) et est disposé sur le côté extérieur dudit rail (8), un des deux axes de rotation (12, 35à étant, dans le cas d'un tourillon de couplage (11a, 11b) déplaçable, relié de manière fixe au rail de recouvrement (8) et l'axe de rotation (12) du levier d'actionnement (6) étant, dans le cas de deux tourillons de couplage (11a, 11b) déplaçables en sens contraire, relié à un tourillon de couplage (11a) et un bras oscillant (7) articulé sur le levier d'actionnement (6), à distance de l'axe de rotation (12)de telle sorte que le levier d'actionnement (6) ne puisse pas, dans une position congrue par rapport au rail de recouvrement 8, basculer et de telle sorte que le levier d'actionnement (6) puisse être déplacé perpendiculairement à la surface de feuillure (13) du battant de fenêtre (4) et la sécurité anti-basculement soit supprimée,
et **caractérisé en ce que**
le levier d'actionnement (6) puisse être basculé automatiquement de la position congrue jusque dans un champ d'actionnement libre - en s'écartant de la surface de feuillure (13) du battant de fenêtre (4) - via un dispositif d'accumulation d'énergie (15).

2. Dispositif de fermeture selon la revendication 1,
**caractérisé en ce que**
le levier d'actionnement (6) présente un tenon d'ancrage (16) saillant par rapport au bras oscillant (7) et coïncidant, dans une première position congrue - autrement dit en position de fermeture - avec un évidement d'ancrage (17) du bras oscillant (7).

3. Dispositif de fermeture selon la revendication 1 ou 2,
**caractérisé en ce que**
le tenon d'ancrage (16) du levier d'actionnement (6) présente, à son extrémité, un segment (18) presque parallèle, disposé à une distance correspondant à peu près à l'épaisseur du bras oscillant (7).

4. Dispositif de fermeture selon la revendication 1 à 3,
**caractérisé en ce que**
le bras oscillant (7) est coudé dans la zone de l'évidement d'ancrage (17), dans la direction du levier d'actionnement (6), de telle sorte que le segment (18) du tenon d'ancrage (16) du levier d'actionnement (6) peut s'enfoncer entre l'arête supérieure de recouvrement (14) et le bras oscillant (7).

5. Dispositif de fermeture selon une des revendications précédentes,
**caractérisé en ce que**
l'évidement d'ancrage (17) du bras oscillant (7) et le tenon d'ancrage (16) du levier d'actionnement (6) sont écartés autant que possible du tourillon d'articulation (30) du levier d'actionnement (6).

6. Dispositif de fermeture selon une des revendications précédentes,
**caractérisé en ce que**
le levier d'actionnement (6), grâce à une saillie (23) dans un dispositif d'accumulation d'énergie (15) ou dans la zone du tourillon d'articulation (30), à un ressort, à un autre accumulateur d'énergie (32) voire à l'élasticité propre du levier d'actionnement (6), acquiert une tension durable et constante qui incline le levier d'actionnement (6) dans un angle prédéfini (29) par rapport au bras oscillant (7).

7. Dispositif de fermeture selon une des revendications précédentes,
**caractérisé en ce que**
le bras oscillant (7) est coudé en direction du levier d'actionnement (6), dans la zone du tourillon d'articulation (30) destiné à délimiter l'angle (29).

8. Dispositif de fermeture selon une des revendications précédentes,
**caractérisé en ce que**
le levier d'actionnement (6) et le bras oscillant (7) sont longitudinalement symétriques.

9. Dispositif de fermeture selon la revendication 1 à 8,
**caractérisé en ce que**
le bras oscillant (7) supporte le dispositif d'accumulation d'énergie (15).

10. Dispositif de fermeture selon une des revendications précédentes,
**caractérisé en ce que**
le dispositif d'accumulation d'énergie (15) est un élément résilient (19) en forme de L (20).

11. Dispositif de fermeture selon une des revendications précédentes,
**caractérisé en ce que**
le levier d'actionnement (6) présente, contre chacune des deux arêtes longitudinales, un évidement (22a, 22b), l'extrémité du dispositif d'accumulation d'énergie (15) pénétrant par exemple dans un évidement (22a) et **en ce que** le dispositif d'accumulation d'énergie (15) peut être déplacé jusque dans l'autre évidemment (22b) en soulevant le levier d'actionnement (6) au-dessus du dispositif d'accumulation d'énergie (15) et en l'écartant donc du rail de recouvrement (8).

12. Dispositif de fermeture selon les revendications 1 à 9,
**caractérisé en ce que**
le dispositif d'accumulation d'énergie (15) est un élément résilient (19) en forme de U (21).

13. Dispositif de fermeture selon la revendication 12,
**caractérisé en ce que**
le bras oscillant (7) présente deux logements (26) pour l'élément résilient (19) en forme de U (21), la traverse en forme de U (25) étant reçue et un des montants libres (27a) pénétrant dans le bras oscillant (7), l'autre montant libre (27b) traversant un segment (28) du levier d'actionnement (6).

14. Dispositif de fermeture selon une des revendications précédentes,
**caractérisé en ce que**
le levier d'actionnement (6) est, dans une troisième position ou position d'ouverture (24), désengrené par rapport au dispositif d'accumulation d'énergie (15).

15. Dispositif de fermeture selon une des revendications précédentes,
**caractérisé en ce que**
une dépression (31) s'étendant de manière concave dans le sens du rail de recouvrement (8) est prévue à l'extrémité libre du levier d'actionnement (6).
